# EUROPÄISCHE PATENTSCHRIFT

(11) **EP 2 333 425 B1**
(45) Veröffentlichungstag und Bekanntmachung des Hinweises auf die Patenterteilung: **25.05.2016**
(21) Anmeldenummer: 10194130.0
(22) Anmeldetag: 08.12.2010
(51) Int. Cl.: F24C 15/00

(54) **Hausgerät zum Zubereiten von Lebensmitteln mit einem Gebläse und einer Lampe zum Beleuchten des Garraums**
Household appliance for preparing food with a fan and a lamp for lighting the cooking chamber
Appareil ménager destiné à préparer des aliments doté d'un ventilateur et d'une lampe pour éclairer l'espace de cuisson

(30) Priorität: 09.12.2009 ES 200931131
(43) Veröffentlichungstag der Anmeldung: 15.06.2011
(73) Patentinhaber: BSH Hausgeräte GmbH, 81739 München (DE)
(72) Erfinder: Galindo Perez, Juan Jose, 50007 Zaragoza (ES); Lappat, Hans, 84518 Garching a.d. Alz (DE); Mayr, Andreas, 83093 Bad Endorf (DE)

(56) Entgegenhaltungen:
- EP-A1- 0 913 646
- DE-A1- 19 833 774
- DE-U1- 29 718 343

## Beschreibung

Die Erfindung betrifft ein Hausgerät zum Zubereiten von Lebensmitteln, welches einen Garraum aufweist, der durch eine Muffel begrenzt ist, und ein außerhalb des Garraums angeordnetes Gebläse aufweist, welches zur Erzeugung eines Kühlluftstroms ausgebildet ist. Darüber hinaus umfasst das Hausgerät eine Lampe, welche zur Beleuchtung des Garraums angeordnet ist.

Ein derartiges Hausgerät ist beispielsweise aus der DE 198 33 774 A1 bekannt.

Darüber hinaus ist aus der DE 297 18 343 U1 ein Herd mit einem Kühlluftgebläse und einer Lampe zum Beleuchten des Garraums bekannt. Die Lampe ist an einer Rückseite der Muffel angeordnet und über einen von einem Hauptkanal abzweigenden Nebenkanal eines Kühlluftkanals mit Kühlluft über den Nebenkanal zur Lampe geleitet.

Diese Ausgestaltung erfordert im Bereich der Rückseite mehr Bauraum und Platzbedarf für den zusätzlichen Nebenkanal. Darüber hinaus ist die Kühlwirkung eingeschränkt und zusätzliche Bauteile sind erforderlich.

Die EP 0 913 646 A1 zeigt Gargerät, insbesondere mit Mitteln zur pyrolytischen Reinigung, mit einer Ofenmuffel, in deren Wand zur Ausleuchtung eine Backofenleuchte mit einer Lampenfassung und einer darin gehalterten Lampe mit einem Sockel angeordnet ist, und mit einem oberhalb der Ofenmuffel zwischen einer Ausblasöffnung eines Kühlgebläses und einer ins Freie mündenden Luftaustrittsöffnung angeordneten Gebläseschacht, wobei ein Teil der aus der Ausblasöffnung des Kühlgebläses geblasenen Luft auf die Lampenfassung bzw. den Sockel zu deren Kühlung gerichtet ist.

Es ist Aufgabe der vorliegenden Erfindung, ein Hausgerät zum Zubereiten von Lebensmitteln zu schaffen, bei dem die Kühlung einer Lampe verbessert werden kann. Insbesondere soll dies bauteilreduziert erfolgen.

Diese Aufgabe wird durch ein Hausgerät, welches die Merkmale nach Anspruch 1 aufweist, gelöst.

Ein erfindungsgemäßes Hausgerät zum Zubereiten von Lebensmitteln umfasst einen Garraum, welcher durch eine Muffel begrenzt ist. Darüber hinaus weist das Hausgerät ein Gebläse auf, welches außerhalb des Garraums angeordnet ist, und welches zur Erzeugung eines Kühlluftstroms ausgebildet ist. Des Weiteren umfasst das Hausgerät zumindest eine Lampe, welche zur Beleuchtung des Garraums angeordnet ist. Das Hausgerät umfasst darüber hinaus einen Hauptkanal zur Kühlluftführung und einen Nebenkanal zur Kühlluftzuführung zu der Lampe. In einer Begrenzungswand des Nebenkanals ist eine geneigte Ablenkplatte angeordnet. Durch diese Ausgestaltung kann eine wesentlich gezieltere und dosiertere Luftzuführung zur Lampe ermöglicht werden. Die Kühlwirkung wird dadurch deutlich verbessert. Es ist vorgesehen, dass die Ablenkplatte derart geneigt ist, dass der Kühlluftstrom direkt auf die Lampe gerichtet ist. Gerade dann, wenn die Anbringung der Lampe im Hinblick auf ihre örtliche Position etwas unterhalb des Gebläses und etwas unterhalb des Nebenkanals angeordnet ist, wird dadurch eine verbesserte Anströmung der Lampe mit Kühlluft erreicht. Der Hauptkanal und der Nebenkanal sind in einem Winkel größer 90°, insbesondere größer 100° und kleiner 150° zueinander angeordnet. Die Luftströmung sowohl im Hauptkanal als auch im Nebenkanal ist daher zumindest bereichsweise jeweils über die größte Strömungsstrecke horizontal orientiert und der Hauptkanal und der Nebenkanal erstrecken sich zumindest bereichsweise horizontal aber in unterschiedliche Richtungen. Dadurch kann eine sehr flach bauende Ausgestaltung ermöglicht werden, die zum einen eine ausreichende Kühlung der Komponenten über den Hauptkanal und eine ausreichende Abführung der erwärmten Kühlluft nach außen, als auch eine ausreichende zuverlässige Kühlung der Lampe gewährleistet werden

Vorzugsweise ist die Ablenkplatte in einer Deckenwand des Nebenkanals angeordnet. Dadurch kann die zielgerichtete Kühlluftfokussierung nochmals verbessert werden.

Vorzugsweise bildet die Ablenkplatte ein zum vorderen Rand des Nebenkanals nach vorne überstehendes Dach, wodurch sich eine besonders hervorzuhebende präzise Strömungsrichtung der Kühlluft zur Lampe ergibt.

Insbesondere ist die Ablenkplatte einstückig mit der Deckenwand ausgebildet. Durch eine derartige Ausgestaltung kann eine Bauteileinsparung erzielt werden und darüber hinaus eine mechanisch stabile Anbringung der Ablenkplatte gewährleistet werden. Montagetoleranzen im Vergleich zu mehrteiligen Ausgestaltungen können dadurch vermieden werden.

Vorzugsweise ist die Deckenwand des Nebenkanals einstückig mit der Deckenwand des Hauptkanals ausgebildet. Auch dadurch wird eine Bauteilreduzierung erreicht und die positionelle Anordnung der Komponenten zueinander ist toleranzfrei und dauerhaft bestehend.

Vorzugsweise ist die Ablenkplatte als eine Prägung in der Begrenzungswand ausgebildet. Durch diese Ausgestaltung kann eine einfache und schnelle Herstellung gewährleistet werden und die Ablenkplatte ist quasi in der Begrenzungswand bereits bei der Herstellung der Begrenzungswand integral einbringbar.

Vorzugsweise ist eine Bodenwand des Hauptkanals einstückig mit der Bodenwand des Nebenkanals ausgebildet. Auch diese Ausgestaltung trägt positiv zur Bauteilreduzierung bei.

Vorzugsweise ist die Bodenwand oberhalb der Deckenwand der Muffel und beabstandet dazu angeordnet. Insbesondere ist die Lampe in der Deckenwand der Muffel angeordnet. Gerade bei einer derartig spezifischen Ausgestaltung, bei der sich der Nebenkanal in vertikaler Richtung betrachtet zumindest bereichsweise etwas oberhalb der Lampe erstreckt, kann durch die Ablenkplatte die geeignete Strömungsführung zur Lampe hin erreicht werden. Durch die Anbringung der Lampe in der Deckenwand kann eine besonders umfassende Ausleuchtung des Garraums erreicht werden.

Insbesondere ist das Hausgerät zum Durchführen eines Pyrolysebetriebs ausgebildet und weist somit eine Pyrolysefunktion auf. Da gerade bei einer derartigen Betriebsart sehr hohe Temperaturen im Garraum auftreten, und diesbezüglich eine sehr hohe Temperaturbeaufschlagung der Lampe einher gehen kann, ist gerade hier die ausreichende und zuverlässige Kühlung besonders wichtig.

Weitere Merkmale der Erfindung ergeben sich aus den Ansprüchen und den Figuren und der Figurenbeschreibung. Die vorstehend in der Beschreibung genannten Merkmale und Merkmalskombinationen sowie die nachfolgend in der Figurenbeschreibung genannten Temperaturbeaufschlagung der Lampe einher gehen kann, ist gerade hier die ausreichende und zuverlässige Kühlung besonders wichtig.

Weitere Merkmale der Erfindung ergeben sich aus den Ansprüchen und den Figuren und der Figurenbeschreibung. Die vorstehend in der Beschreibung genannten Merkmale und Merkmalskombinationen sowie die nachfolgend in der Figurenbeschreibung genannten und/oder in den Figuren alleine gezeigten Merkmal und Merkmalskombinationen sind nicht nur in der jeweils angegebenen Kombination, sondern auch in anderen Kombinationen oder in Alleinstellung verwendbar, ohne den Rahmen der Erfindung zu verlassen.

Ein Ausführungsbeispiel der Erfindung wird nachfolgend anhand schematischer Zeichnungen näher erläutert. Es zeigen:
- Fig. 1: eine Draufsicht auf ein Ausführungsbeispiel eines erfindungsgemäßen Hausgeräts; und
- Fig. 2: eine Schnittdarstellung eines Teils des Hausgeräts gemäß Fig. 1.

In den Figuren werden gleiche oder funktionsgleiche Elemente mit den gleichen Bezugszeichen versehen.

In Fig. 1 ist in einer Draufsicht ein Hausgerät gezeigt, welches als Backofen ausgebildet ist. Der Backofen 1 umfasst einen Garraum 2 (Fig. 2), welcher durch eine Muffel 3 (Fig. 2) begrenzt ist. Die Muffel 3 weist eine frontseitige Beschickungsöffnung auf, welche durch eine Tür 4 verschließbar ist. Die Tür 4 umfasst einen Griff 5, mittels welchem diese gegriffen und entsprechend geöffnet und geschlossen werden kann. Darüber hinaus ist über der Tür 4 eine Bedienblende 6 ausgebildet, welche beispielhaft Bedienelemente 7 und 8 aufweist. Zwischen der Bedienblende 6 und der Tür 4 sind Luftaustrittsöffnungen ausgebildet, durch welche erwärmte Kühlluft 9 nach außen tritt. Der Backofen 1 ist zum Pyrolysebetrieb ausgebildet.

Oberhalb der Muffel 3 ist ein Gebläse 10 angeordnet, welches Kühlluft von außerhalb des Backofens 1 einsaugt und einen entsprechenden Kühlluftstrom zum Kühlen der Komponenten erzeugt.

Dazu ist direkt im Anschluss an das Gebläse 10 ein Hauptkanal 11 ausgebildet, in welchem die Kühlluft strömt und dann frontseitig erwärmt aus dem Backofen 1 austritt. Das Gebläse 10 mit seinem Lüfter 12 ist so angeordnet, dass der Lüfter 12 über eine senkrecht zur Figurenebene orientierte Achse drehbar ist.

Darüber hinaus umfasst der Backofen 1 einen Nebenkanal 13, welcher im Hinblick auf die Orientierung mit seiner Hauptachse B in einem Winkel a zur Hauptachse C des Hauptkanals 11 orientiert ist, welcher zwischen 100° und 150° beträgt.

Im hinteren Bereich des Garraums 2 ist in einer Deckenwand 14 der Muffel 3 eine Lampe 15 angeordnet, welche zur Ausleuchtung des Garraums 2 ausgebildet ist. Wie zu erkennen ist, ist der Nebenkanal 13 mit einem deutlich kleineren Strömungsquerschnitt als de Hauptkanal 11 ausgebildet.

Durch die Drehung des Lüfterrads 12 wird eine Strömung der Kühlluft erzeugt, welche sich sowohl nach vorne in den Hauptkanal 11 begibt als auch in den Nebenkanal 13 strömt, wodurch dann die Lampe 15 gekühlt wird.

In Fig. 2 ist eine Schnittdarstellung entlang der Schnittlinie A in Fig. 1 gezeigt. Es ist zu erkennen, dass der Hauptkanal 11 eine Deckenwand 16 aufweist, welche einstückig mit einer Deckenwand 17 des Nebenkanals 13 ausgebildet ist. Des Weiteren umfasst der Hauptkanal 11 eine Bodenwand 18, welche ebenfalls einstückig mit einer Bodenwand 19 des Nebenkanals 13 ausgebildet ist.

Die Bodenwand 18 ersteckt sich unterhalb dem Lüfterrad 12 und oberhalb und beabstandet zur Deckenwand 14 der Muffel 3.

Darüber hinaus ist zu erkennen, dass die Deckenwand 17 des Nebenkanals 13 im Wesentlichen auf gleichem vertikalen Höhenniveau wie die Bodenwand 18 im Bereich des Hauptkanals 11 liegt. Der Nebenkanal 13 ist somit in vertikaler Richtung betrachtet unterhalb dem Höhenniveau des Hauptkanals 11 angeordnet und erstreckt sich jedoch in eine andere Richtung. Der Nebenkanal 13 umfasst in der Deckenwand 17 eine nach unten geneigte Ablenkplatte 20, welche einstückig mit der Deckenwand 17 ausgebildet ist und eine Prägung in der Deckenwand 17 darstellt.

Die Ablenkplatte 20 ist so orientiert, dass die von dem Gebläse in den Nebenkanal 13 geförderte Luft 21 direkt zur Lampe 15 und auf diese gerichtet ausströmt. Der Nebenkanal 13 ist an seinem Austritt durch einen vorderen Rand 22 begrenzt, wobei gegenüber diesem vorderen Rand 22 die Ablenkplatte 20 dachartig nach vorne überstehend ausgebildet ist. Die zielgerichtete Strömungsführung zur Lampe 15 kann dadurch nochmals verbessert werden.

Wie in Fig. 1 zu erkennen ist, ist der Nebenkanal 13 vom Gebläse 10 in Richtung der Lampe 15 hin verjüngt ausgebildet.

### Bezugszeichenliste

- 1: Backofen
- 2: Garraum
- 3: Muffel
- 4: Tür
- 5: Griff
- 6: Bedienblende
- 7, 8: Bedienelemente
- 9: Kühlluft
- 10: Gebläse
- 11: Hauptkanal
- 12: Lüfterrad
- 13: Nebenkanal
- 14: Deckenwand
- 15: Lampe
- 16: Deckenwand
- 17: Deckenwand
- 18, 19: Bodenwände
- 20: Ablenkplatte
- 21: Luft
- 22: Rand
- A: Schnittlinie
- B, C: Hauptachse
- A: Winkel

## Patentansprüche

1. Hausgerät zum Zubereiten von Lebensmitteln, welches einen Garraum (2) aufweist, welcher durch eine Muffel (3) begrenzt ist, und ein außerhalb des Garraums (2) angeordnetes Gebläse (10) aufweist, welches zur Erzeugung eines Kühlluftstroms ausgebildet ist, und eine Lampe (15) umfasst, welche zur Beleuchtung des Garraums (2) angeordnet ist, und ein Hauptkanal (11) zur Kühlluftführung und einen Nebenkanal (13) zur Kühlluftzuführung zur Lampe (15) ausgebildet sind, wobei in einer Begrenzungswand (17, 19) des Nebenkanals (13) eine geneigte Ablenkplatte (20) angeordnet ist, wobei die Ablenkplatte (20) derart geneigt ist, dass der Kühlluftstrom (21) direkt auf die Lampe (15) gerichtet ist, **dadurch gekennzeichnet, dass** der Hauptkanal (11) und der Nebenkanal (13) sich zumindest bereichsweise horizontal aber in unterschiedliche Richtungen erstrecken und in einem Winkel größer 90° zueinander angeordnet sind.

2. Hausgerät nach Anspruch 1, **dadurch gekennzeichnet, dass** die Ablenkplatte (20) in einer Deckenwand (17) des Nebenkanals (13) angeordnet ist.

3. Hausgerät nach Anspruch 2, **dadurch gekennzeichnet, dass** die Ablenkplatte (20) einstückig mit der Deckenwand (17) ausgebildet ist.

4. Hausgerät nach Anspruch 2 oder 3, **dadurch gekennzeichnet, dass** die Deckenwand (17) des Nebenkanals (13) einstückig mit der Deckenwand (16) des Hauptkanals (11) ausgebildet ist.

5. Hausgerät nach einem der vorhergehenden Ansprüche, **dadurch gekennzeichnet, dass** die Ablenkplatte (20) dachartig über einen vorderen Rand (22) des Nebenkanals (13) nach vorne übersteht.

6. Hausgerät nach einem der vorhergehenden Ansprüche, **dadurch gekennzeichnet, dass** die Ablenkplatte (20) eine Prägung in der Begrenzungswand (17, 19) ist.

7. Hausgerät nach einem der vorhergehenden Ansprüche, **dadurch gekennzeichnet, dass** eine Bodenwand (18) des Hauptkanals (11) einstückig mit einer Bodenwand (19) des Nebenkanals (13) ausgebildet ist.

8. Hausgerät nach Anspruch 7, **dadurch gekennzeichnet, dass** die Bodenwand (18, 19) oberhalb der Deckenwand (14) der Muffel (3) und beabstandet dazu angeordnet ist.

9. Hausgerät nach einem der vorhergehenden Ansprüche, **dadurch gekennzeichnet, dass** sich der Hauptkanal (11) und der Nebenkanal (13) zumindest bereichsweise jeweils horizontal erstrecken und dabei der Nebenkanal (13) gegenüber dem Hauptkanal (11) nach unten versetzt ist, insbesondere die Deckenwand (17) des Nebenkanals (13) auf dem Höhenniveau der Bodenwand ((18) des Hauptkanals (11) ist.

## Claims

1. Domestic appliance for the preparation of food, which has a cooking compartment (2) that is delimited by a muffle (3), and has a fan (10) disposed outside of the cooking compartment (2), which is embodied to generate a cooling air flow, and includes a lamp (15), which is disposed so as to illuminate the cooking compartment (2), and a main channel (11) for guiding the cooling air and a subchannel (13) for guiding the cooling air to the lamp (15), wherein an inclined deflection plate (20) is disposed in a delimiting wall (17, 19) of the subchannel (13), wherein the deflection channel (20) is inclined such that the cooling air flow (21) is directed straight towards the lamp (15), **characterised in that** the main channel (11) and the subchannel (13) extend at least partially horizontally, but in different directions, and are disposed at an angle greater than 90° to one another.

2. Domestic appliance according to claim 1, **characterised in that** the deflection plate (20) is disposed in a ceiling wall (17) of the subchannel (13).

3. Domestic appliance according to claim 2, **characterised in that** the deflection plate (20) is embodied in one piece with the ceiling wall (17).

4. Domestic appliance according to claim 2 or 3, **characterised in that** the ceiling wall (17) of the subchannel (13) is embodied in one piece with the ceiling wall (16) of the main channel (11).

5. Domestic appliance according to one of the preceding claims, **characterised in that** the deflection plate (20) projects forwards above an upper edge (22) of the subchannel (13) in a roof-like manner.

6. Domestic appliance according to one of the preceding claims, **characterised in that** the deflection plate (20) is impressed into the delimiting wall (17, 19).

7. Domestic appliance according to one of the preceding claims, **characterised in that** a base wall (18) of the main channel (11) is embodied in one piece with a base wall (19) of the subchannel (13).

8. Domestic appliance according to claim 7, **characterised in that** the base wall (18, 19) is disposed above the ceiling wall (14) of the muffle (3) and at a distance therefrom.

9. Domestic appliance according to one of the preceding claims, **characterised in that** the main channel (11) and the subchannel (13) each extend at least partially horizontally and in this case the subchannel (13) is offset lower down with respect to the main channel (11), in particular the ceiling wall (17) of the subchannel (13) is at the height level of the base wall (18) of the main channel (11).

## Revendications

1. Appareil ménager destiné à préparer des aliments, lequel présente un espace de cuisson (2) délimité par un moufle (3), et un ventilateur (10) disposé à l'extérieur de l'espace de cuisson (2), lequel ventilateur est réalisé pour générer un courant d'air froid, et une lampe (15) qui est disposée pour l'éclairage de l'espace de cuisson (2), et un canal principal (11) pour le guidage de l'air froid et un canal secondaire (13) pour amener l'air froid vers la lampe (15), une plaque déflectrice inclinée (20) étant disposée dans une paroi de délimitation (17, 19) du canal secondaire (13), la plaque déflectrice (20) étant inclinée de manière à ce que le courant d'air froid (21) soit directement dirigé sur la lampe (15), **caractérisé en ce que** le canal principal (11) et le canal secondaire (13) s'étendent au moins en partie horizontalement mais dans différentes directions et **en ce qu'**ils sont disposés dans un angle supérieur à 90° l'un par rapport à l'autre.

2. Appareil ménager selon la revendication 1, **caractérisé en ce que** la plaque déflectrice (20) est disposée dans une paroi de plafond (17) du canal secondaire (13).

3. Appareil ménager selon la revendication 2, **caractérisé en ce que** la plaque déflectrice (20) est réalisée d'une seule pièce avec la paroi de plafond (17).

4. Appareil ménager selon la revendication 2 ou 3, **caractérisé en ce que** la paroi de plafond (17) du canal secondaire (13) est réalisée d'une seule pièce avec la paroi de plafond (16) du canal principal (11).

5. Appareil ménager selon l'une quelconque des revendications précédentes, **caractérisé en ce que** la plaque déflectrice (20) fait saillie vers l'avant en forme de toit au-delà d'un bord avant (22) du canal secondaire (13).

6. Appareil ménager selon l'une quelconque des revendications précédentes, **caractérisé en ce que** la plaque déflectrice (20) est une estampe dans la paroi de délimitation (17, 19).

7. Appareil ménager selon l'une quelconque des revendications précédentes, **caractérisé en ce qu'**une paroi de fond (18) du canal principal (11) est réalisée d'une seule pièce avec une paroi de fond (19) du canal secondaire (13).

8. Appareil ménager selon la revendication 7, **caractérisé en ce que** la paroi de fond (18, 19) est disposée au-dessus de la paroi de plafond (14) du moufle (3) et à écart de celle-ci.

9. Appareil ménager selon l'une quelconque des revendications précédentes, **caractérisé en ce que** le canal principal (11) et le canal secondaire (13) s'étendent au moins en partie respectivement horizontalement et **en ce que** le canal secondaire (13) est décalé vers le bas par rapport au canal principal (11), notamment **en ce que** la paroi de plafond (17) du canal secondaire (13) est au niveau en hauteur de la paroi de fond (18) du canal principal (11).
